# EUROPÄISCHE PATENTSCHRIFT

(11) **EP 0 059 746 B1**
(45) Veröffentlichungstag und Bekanntmachung des Hinweises auf die Patenterteilung: **12.03.1986**
(21) Anmeldenummer: 81902651.9
(22) Anmeldetag: 14.09.1981
(51) Int. Cl.: B65H 29/04, B65H 29/66

(54) **VORRICHTUNG ZUM STAPELN VON IN EINEM SCHUPPENSTROM ANFALLENDEN FLÄCHIGEN ERZEUGNISSEN**
DEVICE FOR STACKING OVERLAPPING PLANE PRODUCTS
DISPOSITIF POUR L'EMPILAGE DE PRODUITS PLANS IMBRIQUES

(30) Priorität: 16.09.1980 CH 6923/80
(43) Veröffentlichungstag der Anmeldung: 15.09.1982
(73) Patentinhaber: Ferag AG, CH-8340 Hinwil (CH)
(72) Erfinder: REIST, Walter, CH-8340 Hinwil (CH)
(74) Vertreter: Patentanwälte Schaad, Balass, Menzl & Partner AG
(86) Internationale Anmeldenummer: CH8100103
(87) Internationale Veröffentlichungsnummer: WO8200995

## Beschreibung

Die vorliegende Erfindung betrifft eine Vorrichtung zum Stapeln von in einem Schuppenstrom anfallenden flächigen Erzeugnissen gemäss Oberbegriff des Anspruches 1.

Bei einer aus der DE-A-2752513 (und der entsprechenden GB-A-1 568752) bekannten Stapelvorrichtung ist der Zubringer ein Transporteur mit in dessen Förderrichtung hintereinander angeordneten Greifern, die die Druckprodukte einzeln fassen und bei Auslösung freigeben. In Förderrichtung dieses Zubringers sind in einem Abstand hintereinander zwei Stapeleinheiten angeordnet, die abwechselnd mit Druckprodukten beschickt werden. Zum Stapelschacht jeder Stapeleinheit führt ein unterhalb des Zubringers und seitlich der Stapeleinheit angeordnetes Förderband, das kurz vor dem Stapelschacht endet. In Förderrichtung des Zubringers gesehen in einem Abstand hinter jeder Stapeleinheit ist eine ein-und ausschaltbare Auslöseeinrichtung angeordnet, die im eingeschalteten Zustand die vorbeilaufenden Greifer öffnet. Die von den Greifern freigegebenen Druckprodukte werden vom zugeordneten Förderband übernommen und gegen den Stapelschacht transportiert. Durch ein wechselweises Ein- und Ausschalten der Auslöseeinrichtungen wird entweder die eine oder die andere Stapeleinheit beschickt.

Die durch den Zubringer in einer Schuppenformation den Förderbändern zugeführten Druckprodukte werden wieder in einer Schuppenformation auf die Förderbänder abgelegt. Somit werden die Druckprodukte durch die Förderbänder ebenfalls in einem Schuppenstrom gegen die Stapelschächte bewegt und in diese sozusagen hineingestossen. Nach Freigabe durch das Förderband fallen die Druckprodukte in den Stapelschacht. Der Zeitpunkt dieser Freigabe lässt sich jedoch nicht genau festlegen und auch nicht ohne weiteres beeinflussen. Es ist daher möglich, dass die Produkte nicht in regelmässigen Zeitabständen in den Stapelschacht fallen, was sich unter Umständen nachteilig auf die Qualität des Produktestapels auswirken kann.

Die wie bereits erwähnt durch die Förderbänder in den zugeordneten Stapelschacht eingeschossenen Produkte werden mit ihrer vorlaufenden Kante gegen eine Wand des Stapelschachtes bewegt, durch die sie dann in ihrer durch das Förderband erteilten Bewegung gestoppt werden. Dieses Anschlagen der Produkte an der Stapelschachtwand kann zu einer Beschädigung der Produkte führen. Das vorstehend erläuterte Prinzip des Hineinstossens der Produkte in den Stapelschacht in Schuppenformation findet ebenfalls bei den allermeisten anderen bekannten Stapelvorrichtungen Anwendung.

Aus der DE-A-2104440 ist nun eine Vorrichtung der eingangs genannten Art zum Aufschichten von schmiegsamen Kunststoffbeuteln zu kantengleichen Stapeln bekannt. Bei hohen Ausstossgeschwindigkeiten bietet nun das Bilden von kantengleichen Stapeln grosse Schwierigkeiten. Aus diesem Grund werden die schmiegsamen Kunststoffbeutel vor dem Stapeln einem langsam fördernden Greiferförderer übergeben, der die Kunststoffbeutel über die Seitenwand des Stapelschachtes schleppt. Wegen der geringen Fördergeschwindigkeit und der Flexibilität der Beutel fällt das hintere Ende der Beutel sofort nach unten, sobald dieses hintere Ende an der Seitenwand vorbeigezogen ist. Dieses hintere Beutelende bewegt sich nun entlang der Innenseite dieser Seitenwand nach unten und kommt auf dem Stapel zur Auflage. Dadurch, dass das hintere Ende der Beutel wie erwähnt an der Innenseite der Seitenwand des Stapelschachtes entlangstreichen kann, lassen sich diese Kunststoffbeutel kantengleich stapeln.

Zusammengefasst ausgedrückt lehrt nun die DE-A-2104440, zum kantengleichen Abstapeln von schmiegsamen Beuteln letztere mit geringer Fördergeschwindigkeit zu bewegen und über eine Seitenwand des Stapelschachtes zu schleppen, worauf das hintere Ende der Beutel entlang der Innenseite dieser Seitenwand nach unten fallen kann.

Der vorliegenden Erfindung liegt nun die Aufgabe zugrunde, eine Vorrichtung zum Stapeln von gegenüber Kunststoffbeuteln merklich steiferen Druckprodukten zu schaffen, die bei einfacher und gedrängter Bauweise ein einwandfreies und produkteschonendes Stapeln von mit hoher Geschwindigkeit in einem Schuppenstrom anfallenden Druckprodukten ermöglicht.

Diese Aufgabe wird erfindungsgemäss durch die Merkmale des kennzeichnenden Teils des Anspruches 1 gelöst.

Um ein periodisches Entleeren des Stapelraumes zu ermöglichen, ohne dass der durch die Fördereinrichtung kontinuierlich zugeführte Erzeugnisstrom unterbrochen werden muss, werden bei einer bevorzugten Ausführungsform gemäss Anspruch 4 zwei abwechselnd mit Erzeugnissen belieferte Stapelräume vorgesehen. Bei der im Anspruch 5 definierten Variante wird während des Entleerens des einzigen Stapelraumes aus den anfallenden Erzeugnissen ein Hilfs- oder Zwischenstapel gebildet, der nach Entleeren des Stapelraumes in diesen eingebracht wird.

Im folgenden wird anhand der Zeichnung ein Ausführungsbeispiel des Erfindungsgegenstandes näher erläutert. Die einzige Figur zeigt in einer schematischen Seitenansicht eine Vorrichtung zum Stapeln von in einer Schuppenformation anfallenden Druckprodukten mit zwei Stapeleinheiten.

Die Zuführeinrichtung für die Druckprodukte 1 ist im vorliegenden Fall ein Transporteur 2, wie er aus der DE-A-2 519 561 (und der entsprechenden US-A-3 955 667) bekannt ist. Für eine ausführliche Beschreibung des Aufbaues und der Wirkungsweise wird daher auf diese Druckschriften verwiesen. Der Transporteur 2 weist an einem nicht gezeigten und in einem Führungskanal geführten Zugorgan in Abständen verankerte Greifer 3 auf, von denen jeder ein Druckprodukt 1 festhält. Die Greifer 3 werden in Richtung des Pfeiles A bewegt. Dem Transporteur 2 ist ein nicht dargestellter Zubringer vorgeschaltet, der die Druckprodukte 1 dem Transporteur 2 zuführt. Dieser Zubringer kann beispielsweise ein Förderband sein oder durch den Ausleger einer Rotationsdruckmaschine gebildet werden.

Die Druckprodukte 1 werden als Schuppenstrom S durch den Transporteur 2 gefördert. In diesem Schuppenstrom S liegt jedes Druckprodukt 1 dachziegelartig auf dem vorangehenden Produkt auf, so dass die vorlaufenden Kanten 1 a der Druckprodukte 1 freiliegen und von den Greifern 3 erfasst werden können.

Zum Öffnen der Greifer 3 dienen zwei Auslöseeinrichtungen 4 und 5, die in Förderrichtung A in einem Abstand hintereinander angeordnet sind. Diese Auslöseeinrichtungen 4 und 5 werden mittels einer nicht näher dargestellten Steuereinrichtung 6 wechselweise ein- und ausgeschaltet. Mit dieser Steuerung 6 ist weiter ein Signalgeber 7 verbunden, der den Auslöseeinrichtungen 4 und 5 vorgelagert ist. Dieser Signalgeber 7 zählt auf an sich bekannte Weise die an ihm vorbeilaufenden Druckprodukte 1.

Unter jeder Auslöseeinrichtung 4 bzw. 5 und unterhalb des Transporteurs 2 ist eine nur rein schematisch dargestellte Stapeleinheit 8 bzw. 9 angeordnet. Diese Stapeleinheiten 8 und 9 sind an sich bekannter Bauart und können beispielsweise auf die in der bereits erwähnten DE-A-2752513 beschriebene Weise ausgebildet werden. Jede Stapeleinheit 8, 9 weist einen schachtförmigen Stapelraum 10 bzw. 11 auf, der unten durch einen Stapeltisch 12 bzw. 13 abgeschlossen ist. Die Stapeltische 12 und 13 sind auf nicht näher dargestellte Weise in Richtung des Pfeiles B bzw. C heb- und senkbar. Unterhalb des Transporteurs 2 sind vor den Stapeleinheiten 8 und 9 Auflagen 14 und 15 angeordnet, auf denen die Druckprodukte 1 mit ihrer nachlaufenden Kante 1 b zur Auflage kommen.

Die vorstehend beschriebene Vorrichtung arbeitet wie folgt:
In dem in der Figur gezeigten Zeitpunkt befindet sich die Auslöseeinrichtung 4 im eingeschalteten Zustand, in dem sie ein Öffnen der vorbeilaufenden Greifer 3 bewirkt. Die andere Auslöseeinrichtung 5 ist ausgeschaltet. Beim Öffnen eines Greifers 3 wird das von diesem erfasste Druckprodukt freigegeben, wie das durch das mit 1' bezeichnete Druckprodukt dargestellt ist. Dieses freigegebene Druckprodukt 1' fällt nun über eine gewisse Strecke im freien Fall in den Stapelraum 10 der sich unter der Auslöseeinrichtung 4 befindlichen Stapeleinheit 8. Das sich im Stapelraum 10 befindliche Druckprodukt 1" kommt nun auf dem Stapeltisch 12 bzw. auf dem sich auf diesem Stapeltisch 12 befindlichen Stapel 16 zur Auflage. Der Stapeltisch 12 wird der wachsenden Höhe des Stapels 16 entsprechend abgesenkt.

Während der Stapelung der Druckprodukte 1 in der Stapeleinheit 8 wird der Stapelraum 11 der andern Stapeleinheit 9 entleert. Im in der Figur dargestellten Zeitpunkt ist die Entleerung des Stapelraumes 11 bereits abgeschlossen und der Stapeltisch 13 ist in seiner oberen Entstellung dargestellt, in der er zur Aufnahme von zu stapelnden Erzeugnissen bereit ist.

Nachdem im Stapelraum 10 der Stapeleinheit 8 eine vorgegebene Anzahl von Druckprodukten 1, die durch den Signalgeber 7 gezählt werden, gestapelt worden sind, wird mittels der Steuerung 6 die Auslöseeinrichtung 4 ausgeschaltet und die andere Auslöseeinrichtung 5 eingeschaltet. Die Greifer 3 laufen nun mit den von ihnen erfassten Druckprodukten 1 an der Auslöseeinrichtung 4 vorbei und werden erst durch die Auslöseeinrichtung 5 geöffnet. Die durch dieses Öffnen der Greifer 3 freigegebenen Druckprodukte fallen in den sich unter dieser Auslöseeinrichtung 5 befindlichen Stapelschacht 11 der Stapeleinheit 9. Die Stapelbildung im Stapelraum 11 erfolgt auf die anhand der Stapeleinheit 8 beschriebene Weise. Währenddem die Druckprodukte 1 der Stapeleinheit 9 zugeführt werden, kann nun der Stapelraum 10 der vorgängig beschickten Stapeleinheit 8 entleert werden.

Nachdem im Stapelraum 11 der Stapeleinheit 9 eine gegebene Anzahl von Druckprodukten 1 gestapelt worden ist, erfolgt ein erneutes Umschalten der Auslöseeinrichtungen 4 und 5 durch die Steuerung 6. Dadurch wird bewirkt, dass wieder die Stapeleinheit 8 mit Druckprodukten 1 beschickt wird, die auf die bereits beschriebene Weise im Stapelraum 10 gestapelt werden.

Das Öffnen der Greifer 3 erfolgt immer an derselben Stelle, nämlich am Ort der Auslöseeinrichtung 4 oder der Auslöseeinrichtung 5. Die Druckprodukte 1 werden demnach gesteuert und immer am selben Ort freigegeben. Da die Greifer 3 in regelmässigen Abständen angeordnet sind, werden die Druckprodukte 1 im wesentlichen in gleichen zeitlichen Abständen freigegeben, was ein geordnetes Stapeln der Druckprodukte 1 erleichtert. Die Druckprodukte 1 werden nicht wie bei den bekannten Lösungen in Schuppenformation seitlich an den Stapelraum 10 bzw. 11 herangeführt und in diesen eingeschossen, sondern werden durch den Transporteur 2 über den Stapelraum 10 bzw. 11 gezogen und dann fallengelassen. Die letzte Strecke zwischen dem Transporteur 2 und dem Stapelraum 10 bzw. 11 legen die Produkte 1 in freiem Fall in im wesentlichen vertikaler Richtung zurück. Die Druckprodukte 1 stossen nicht mit grosser Geschwindigkeit gegen die Wand des Stapelraumes 10, 11. Auch wenn die Druckprodukte 1 während ihres freien Falles mit der Stapelraumwand in Berührung kommen, erfolgt dies mit einer verhältnismässig geringen Kraft, so dass eine Beschädigung der Druckprodukte 1 vermieden wird.

Es versteht sich, dass die vorstehend beschriebene Vorrichtung in verschiedenen Teilen auch anders ausgebildet werden kann. Im folgenden wird auf einige der möglichen Varianten hingewiesen.

So ist es auch möglich, in Förderrichtung A des Transporteurs 2 mehr als zwei gleiche Stapeleinheiten hintereinander anzuordnen. Diese Stapeleinheiten werden auf die beschriebene Weise jeweils während einer gewissen Zeitspanne mit Druckprodukten beliefert, worauf anschliessend zur Entleerung des Stapelschachtes die Druckproduktezufuhr unterbrochen, d.h. auf eine andere Stapeleinheit umgeleitet wird. Durch das Vorsehen von zwei und mehr Stapeleinheiten ist es möglich, die kontinuierlich anfallenden Druckprodukte 1 einwandfrei zu verarbeiten, ohne dass der ankommende Druckproduktestrom unterbrochen oder verzögert werden muss. Eine solche kontinuierliche Verarbeitung des ankommenden Schuppenstromes S ist jedoch auch möglich, wenn nur eine einzige Stapeleinheit verwendet wird, welche mit einer Hilfsstapeleinrichtung versehen ist, auf welcher während des Entleerens des Stapelraumes die ankommenden Druckprodukte 1 vorübergehend gestapelt werden. Der auf diese Weise gebildete Hilfs- oder Zwischenstapel wird nach erfolgtem Entleeren des Stapelraumes an diesen übergeben. Eine derartige Stapeleinheit ist beispielsweise in der CH-PS 566 928 beschrieben.

Unter Umständen kann es erforderlich sein, nach der Freigabe der Druckprodukte 1 deren Vorwärtsbewegung in Förderrichtung A des Transporteurs 2 abzubremsen. Zu diesem Zwecke können im Bereich der Auslöseeinrichtungen 4 und 5 geeignete Mittel vorgesehen werden, die synchron zu den Auslöseeinrichtungen 4 und 5 auf die Druckprodukte 1 zur Einwirkung gebracht werden können. So lassen sich beispielsweise Anschläge vorsehen, die in den Förderweg der Druckprodukte 1 eingefahren werden können. Eine derartige Lösung ist beispielsweise in der DE-A-3130 945 näher beschrieben.

Anstelle des Transporteurs 2 lassen sich auch andere Fördereinrichtungen geeigneter Bauart verwenden, so z.B. die in der DE-A-3102 242 (und der entsprechenden GB-A-2068892) beschriebene Fördereinrichtung.

## Patentansprüche

1. Vorrichtung zum Stapeln von in einem Schuppenstrom anfallenden flächigen Erzeugnissen (1), mit einer Stapeleinrichtung (8, 9), die wenigstens einen nach oben offenen, periodisch entleerbaren Stapelraum (10, 11) zur Bildung von Stapeln (16) aufweist, mit einer die Erzeugnisse (1) dem Stapelraum (10, 11) zuführenden und über diesem verlaufenden Fördereinrichtung (2), die in ihrer Förderrichtung (A) in einem gegenseitigen Abstand angeordnete, einzeln auslösbare Greiforgane (3) aufweist, die die Erzeugnisse (1) an deren vorlaufenden Kante (1a) einzeln erfassen, mit einer Steuereinrichtung (4,5) zum Auslösen der Greiforgane (3) zwecks Freigabe der sich über dem Stapelraum (10, 11) befindlichen Erzeugnisse (1), und mit einer unterhalb der Fördereinrichtung (2) und in Förderrichtung (A) gesehen vor dem Stapelraum (10, 11) angeordneten sich bis in die Nähe des Stapelraums (10, 11) erstrekkenden Auflage (14, 15) für das nachlaufende Ende der Erzeugnisse (1), dadurch gekennzeichnet, dass für das Stapeln von Druckprodukten (1) die Auflage (14, 15) zwischen der Fördereinrichtung (2) und der sich am obern Ende des Stapelraumes (10, 11) befindlichen Eintrittsöffnung in den Stapelraum (10, 11) angeordnet ist.

2. Vorrichtung nach Anspruch 1, dadurch gekennzeichnet, dass jedes Greiforgan (3) eine obere Klemmzunge und eine untere, bezüglich der obern Klemmzunge bewegliche Klemmzunge aufweist, welche bei Auslösung seitlich wegschwenkt.

3. Vorrichtung nach Anspruch 1 oder 2, dadurch gekennzeichnet, dass die Steuereinrichtung (4, 5) über dem Stapelraum (10, 11) angeordnet ist.

4. Vorrichtung nach einem der Ansprüche 1-3, dadurch gekennzeichnet, dass die Stapeleinrichtung wenigstens zwei unterhalb der Fördereinrichtung (2) und in deren Förderrichtung (A) hintereinander angeordnete Stapelräume (10, 11) aufweist, und dass über jedem Stapelraum (10, 11) eine ein- und ausschaltbare Steuereinrichtung (4, 5) angeordnet ist, die in eingeschaltetem Zustand ein Freigeben der Druckprodukte (1) bewirkt, wobei die beiden Steuereinrichtungen (4, 5) abwechselnd während einer Zeitspanne einschaltbar sind, um eine wechselweise Freigabe der Druckprodukte (1) über dem einen oder dem andern Stapelraum (10,11) zu bewirken.

5. Vorrichtung nach einem der Ansprüche 1-3, gekennzeichnet durch eine Hilfsstapeleinrichtung zum vorübergehenden Stapeln der von der Fördereinrichtung (2) freigegebenen Druckprodukte (1) während des Entleerens des Stapelraumes (10,11).

## Revendications

1. Dispositif qui, destiné à empiler des produits plats (1) délivrés sous la forme d'un flot d'éléments se chevauchant, comprend un appareil d'empilage (8, 9), lequel présente au moins un espace d'empilement (10,11), ouvert vers le haut et pouvant être vidé périodiquement, pour former des piles (16), un transporteur (2) qui, amenant les produits (1) à l'espace d'empilement (10, 11) et s'étendant au-dessus de ce dernier, comporte des organes de préhension (3) qui, espacés dans la direction de transport (A) du transporteur (2) et susceptibles d'être déclenchés individuellement, saisissent les produits individuels (1) par leur bord antérieur (1a), un mécanisme de déclenchement (4, 5) pour mettre les organes de préhension (3) hors d'action, afin de libérer les produits (1) se trouvant au-dessus de l'espace d'empilement (10, 11), et un plan d'appui (14,15), pour l'extrémité arrière des produits (1), qui est situé au-dessous du transporteur (2) et, pour un observateur regardant dans le sens de transport (A), devant l'espace d'empilement (10, 11) et s'étend jusqu'au voisinage de l'espace d'empilement (10, 11), caractérisé en ce que pour l'empilage des produits imprimés (1) le plan d'appui (14, 15) est disposé entre le transporteur (2) et l'ouverture d'entrée de l'espace d'empilement (10, 11) située à l'extrémité supérieure de ce dernier.

2. Dispositif selon la revendication 1, caractérisé en ce que chaque organe de préhension (3) présente une languette de serrage supérieure et une languette de serrage inférieure qui, déplaçable par rapport à la languette de serrage supérieure, s'écarte, en cas de mise hors d'action, latéralement en basculant.

3. Dispositif selon la revendication 1 ou 2, caractérisé en ce que le mécanisme de déclenchement (4, 5) est monté au-dessus de l'espace d'empilement (10, 11).

4. Dispositif selon l'une quelconque des revendications précédentes, caractérisé en ce que l'appareil d'empilage comporte au moins deux espaces d'empilement (10, 11) disposés au dessous du transporteur (2) et situés l'un derrière l'autre dans le sens de transport (A) du transporteur et en ce qu'au-dessus de chaque espace d'empilement (10, 11) se trouve un mécanisme de déclenchement (4, 5) susceptible d'être mis en action et hors d'action et qui à l'état de mise en action détermine la libération des produits imprimés (1), les deux mécanismes de déclenchement (4, 5) pouvant être mis en action tour à tour durant un certain laps de temps pour libérer les produits imprimés (1) tour à tour au-dessus de l'un ou de l'autre espace d'empilement (10, 11 ).

5. Dispositif selon l'une quelconque des revendications 1 à 3, caractérisé par un appareil d'empilage auxiliaire permettant aux produits imprimés (1) libérés par le transporteur (2) d'être empilés provisoirement lors du vidage de l'espace d'empilement (10, 11).

## Claims

1. An apparatus for stacking flat products (1) accumulating in a scale-type flow with a stacking device (8, 9) having at least one stacking compartment (10, 11) open towards the top which can be periodically emptied, for the formation of stacks (16), with a conveyor device (2) feeding the products (1) towards the stacking compartment (10, 11) and running above it, which has individually operable gripping members (3) arranged at a distance with respect to each other in its direction of conveyance (A), which gripping members individually grip the product (1) at their leading edge (1a), with a control device (4, 5) for the actuation of the gripping members (3) for the purpose of releasing the products (1) located above the stacking compartment (10, 11), and with a bearing surgace (14,15) for the trailing end of the product (1), arranged below the conveyor device (2) and, viewed in the conveyance direction A, ahead of the stacking compartment (10, 11), extending up to the vicinity of the stacking compartment (10, 11), characterised in that for the stacking of printed products (1), the bearing surface (14, 15) is arranged between the conveyor device (2) and the inlet opening to the stacking compartment (10, 11) arranged at the upper end of the stacking compartment (10, 11).

2. An apparatus according to Claim 1, characterised in that each gripping member (3) has an upper clamping jaw and a lower one which is movable in relation to the upper clamping jaw, which swings out of the way laterally in the releasing action.

3. An apparatus according to Claim 1 or 2, characterised in that the control device (4, 5) is arranged above the stacking compartment (10, 11

4. A device according to one of Claims 1-3, characterised in that the stacking device has at least two stacking compartments (10, 11) arranged below the conveyor device (2) and arranged behind each other in its conveyance direction (A), and that there is arranged above stacking compartment (10,11) one control device (4, 5) which can be switched on and off which, in its switched on state, effects the release of the printed products (1), the two control devices (4, 5) being capable of being alternately switched on during a period of time in order to effect an alternating release of the printed products (1) above the one or the other stacking compartment (10, 11).

5. A device according to one of Claims 1 to 3, characterised by an auxiliary stacking device for the provisional stacking of the printed products released by the conveyor device (2) during the emptying of the stacking compartment (10, 11).
